# EUROPÄISCHE PATENTSCHRIFT

(11) **EP 0 609 424 B1**
(45) Veröffentlichungstag und Bekanntmachung des Hinweises auf die Patenterteilung: **02.12.1998**
(21) Anmeldenummer: 93919162.3
(22) Anmeldetag: 25.08.1993
(51) Int. Cl.: B67D 1/08, B67D 1/00, B01F 3/04

(54) **VORRICHTUNG ZUM BEREITEN UND AUSGEBEN VON ERFRISCHUNGSGETRÄNKEN**
DEVICE FOR PREPARING AND DISPENSING REFRESHING BEVERAGES
DISPOSITIF POUR PREPARER ET DISTRIBUER DES BOISSONS RAFRAICHISSANTES

(30) Priorität: 28.08.1992 DE 4228775
(43) Veröffentlichungstag der Anmeldung: 10.08.1994
(73) Patentinhaber: THE COCA-COLA COMPANY, Atlanta, Georgia 30313 (US)
(72) Erfinder: GATTER, Raimond, D-75015 Bretten (DE)
(74) Vertreter: Gritschneder, Martin, Dipl.-Phys.
(86) Internationale Anmeldenummer: EP9302280
(87) Internationale Veröffentlichungsnummer: WO9405591

(56) Entgegenhaltungen:
- EP-A- 0 471 343
- GB-A- 2 194 508
- GB-A- 2 205 638
- Prospekt "GA 3000 BreakMate" service manual 1987 der Firma Coca Cola

## Beschreibung

Die vorliegende Erfindung betrifft eine Vorrichtung zum Bereiten und Ausgeben von Erfrischungsgetränken aus einem von mehreren Getränkekonzentraten und gekühltem, mit CO₂-Gas angereichertem Wasser oder gekühltem, nicht mit CO₂-Gas angereichertem Wasser, mit einer Druckpumpe, mit einem Abzweigsystem, mit wasserbedarfsabhängig gesteuerten Ventilen, mit einem nachfüllbaren, gekühlten Vorratsbehälter, in dem das Wasser mit CO₂-Gas angereichert wird, und mit einer durch thermische Kopplung mit dem Vorratsbehälter gekühlten Leitung für nicht mit CO₂-Gas angereichertes Wasser, wobei das Abzweigsystem der Druckpumpe nachgeschaltet ist und das Wasser wahlweise über den Vorratsbehälter oder über eine Bypaßleitung zum Vorratsbehälter in den Mischbereich mit dem Getränkekonzentrat führt.

Eine solche Getränkeausgabevorrichtung, mit der sowohl Erfrischungsgetränke mit CO₂-Gehalt als auch ohne CO₂-Gehalt bereitet und ausgegeben werden können, ist aus EP-A-0 320 262 bekannt. Bei dieser Getränkebereitungsvorrichtung ist der Vorratsbehälter zur Kühlung in ein Zwischenbad eingetaucht, durch das auch die Zuführungsleitung geführt ist. Nach dem Zwischenbad führt die gekühlte Leitung zu dem Abzweigsystem, durch das gekühltes Wasser wahlweise in den Vorratsbehälter oder unmittelbar in den Mischbereich geführt werden kann, um im letzteren Fall Erfrischungsgetränke ohne CO₂-Gehalt zu bereiten. In der Behälterwand des Zwischenbades befinden sich Kühlschlangen des Kühlsystems.

Der Erfindung liegt die Aufgabe zugrunde, eine Vorrichtung zum Bereiten und Ausgeben von Erfrischungsgetränken sowohl mit CO₂-Gehalt als auch ohne CO₂-Gehalt zu schaffen, die eine besonders kompakte Bauform aufweist.

Erfindungsgemäß wird diese Aufgabe dadurch gelöst, daß die Bypaßleitung die gekühlte Leitung bildet und durch einen Wärmetauscher geführt ist, der primärseitig über eine Förderpumpe mit dem CO₂-haltigen, gekühlten Wasser aus dem Vorratsbehälter gespeist wird, und daß das aus dem Wärmetauscher in den Vorratsbehälter zurückgeführte CO₂-haltige Wasser in den CO₂-gefüllten Kopfbereich des Vorratsbehälters eingesprüht wird.

Wird ein CO₂-haltiges Erfrischungsgetränk gewünscht, so erfolgt die Ausgabe des karbonisierten Wassers entsprechend gekühlt aus dem Karbonisator (Vorratsbehälter). Durch die Kühlung des Karbonisators in bekannter Weise ist sichergestellt, daß eine ausreichende Menge von Getränkeportionen die gewünschte, herabgesetzte Trinktemperatur aufweist. Wird ein CO₂-freies Erfrischungsgetränk gewünscht, so wird das dafür benötigte Wasser durch die über den Wärmetauscher geführte Bypaßleitung zur Ausgabestelle im Mischbereich mit dem Getränkekonzentrat geführt. Die Kühlleistung des Wärmetauschers wird in diesem Fall vom Vorratsbehälter und dessen Inhalt abgeleitet, so daß sowohl die dort herrschende Temperatur als auch die dort zur Verfügung gestellte Kältekapazität voll wirksam genutzt werden können, ohne daß es prinzipiell zusätzlicher, individueller Kühlmaßnahmen oder Regelmaßnahmen bedarf.

Der Wärmetauscher wird primärseitig über eine Förderpumpe mit dem CO₂-haltigen gekühlten Wasser aus dem Vorratsbehälter gespeist. Dieses Wasser wird von der Ausgabeleitung des Vorratsbehälters abgeleitet und über die Zuführungsleitung zum Karbonisator in diesen wieder zurückgespeist. Da es selbstverständlich ist, daß der Wärmetauscher und die Leitungen von und zum Vorratsbehälter wärmeisoliert eingebettet sind, sind keine wesentlichen Kälteverluste zu befürchten. Vielmehr erweitern sowohl der Wärmetauscher als auch die Verbindungsleitungen die Menge des gekühlt zur Verfügung stehenden karbonisierten Wassers. Da CO₂-haltiges Wasser einen etwas niedrigeren Gefrierpunkt hat als normales Wasser, andererseits aber Temperaturgefälle in Erscheinung treten, wird auch das nichtkarbonisierte Wasser, das in der Bypaßleitung den Wärmetauscher verläßt, nahe dem Gefrierpunkt, aber gesichert darüber, gekühlt sein.

Wärmetauscher für flüssige Medien gehören zum bekannten Stand der Technik. In diesem Zusammenhang ist es auch als bevorzugte Maßnahme zweckmäßig, daß die aneinander angrenzenden, thermisch miteinander gut leitend verbundenen Kammern des Wärmetauschers gegensinnig durchströmt sind.

Erfindungsgemäß wird ferner das aus dem Wärmetauscher zurückgeführte CO₂-Wasser in den CO₂-gefüllten Kopfbereich des Vorratsbehälters eingesprüht. Dies hat die Wirkung, daß beim Einsprühvorgang die Karbonisierung des Wassers gefördert werden kann.

Ein nach den Merkmalen der Erfindung ausgestaltetes Ausführungsbeispiel ist anhand der Zeichnung im folgenden näher beschrieben.

Die Figur zeigt einen stark schematisierten Aufbau eines entsprechenden Getränkebereiters.

Wie die Figur zeigt, sind oberhalb einer Mischrinne 1 drei Konzentratbehälter 2 mit je einem zugeordneten Ausgabeventilsystem 3 angeordnet. Sobald eines dieser drei Ventilsysteme 3 durch eine nicht dargestellte Steuerschaltung angesteuert wird, befördert dieses angesteuerte Ventilsystem 3 ein entsprechendes Getränkekonzentrat aus dem zugeordneten Konzentrat behälter 2 in die Mischrinne 1.

Soll ein CO₂-haltiges Erfrischungsgetränk bereitet werden, so wird zeitgleich bzw. zeitüberdeckend ein Absperrventil 4 geöffnet, so daß aus einem Vorratsbehälter 5 karbonisiertes Wasser, welches dort aufbereitet und gekühlt wird, durch einen Durchflußmengenregler 6 in die Mischrinne 1 unter Druck geleitet wird. In dieser Mischrinne 1 treffen das ausgegebene Getränkekonzentrat und das zugeführte karbonisierte Wasser zusammen und gelangen gemeinsam und indem sie sich vermischen, in ein Glas oder einen Becher 7, mit welchem das somit gebildete Erfrischungsgetränk entnommen werden kann. Der Vorratsbehälter 5 dient als sogenannter Karbonisator. In ihn wird Wasser über eine Zuführungsleitung 8 und CO₂-Gas über eine Zuführungsleitung 9 jeweils unter Druck von oben zugeführt. Der Wasserdruck wird erzeugt durch eine Druckförderpumpe 10, welche das Wasser im vorliegenden Fall aus einem Wasservorratstank 11, wenn Wasser-Nachfüllbedarf im Vorratsbehälter 5 herrscht, ansaugt und über ein dann geöffnetes Absperrventil 12 in den Vorratsbehälter 5 einsprüht. Der erforderliche Wasserstand innerhalb des Vorratsbehälters 5 wird durch einen Wasserstandssensor 13 erfaßt und für die Ansteuerung der Druckförderpumpe 10 und des Absperrventils 12 steuertechnisch ausgewertet. Die CO₂ -Gaszufuhr regelt sich selbsttätig durch ein der Zuführungsleitung 9 vorgeschaltetes, nicht dargestelltes Druckminder-/Druckregelventil, so daß im Vorratsbehälter 5 beispielsweise ein Druck von 4 bar aufgebaut ist. Dieser Druck wird auch dafür herangezogen, daß das karbonisierte Wasser aus dem Vorratsbehälter 5 über das bedarfsweise geöffnete Absperrventil 4 und durch den Durchflußmengenregler 6 in die Mischrinne 1 gefördert wird.

Im Kopfbereich des Vorratsbehälters 5, oberhalb des darin bevorrateten Wassers, ist ein CO₂-Gaspolster ausgebildet. Über eine Umvwälzpumpe 14 wird aus diesem Gaspolster CO₂-Gas. angesaugt und in das bevorratete Wasser im Bereich der Umwälzpumpe 14, die durch einen Elektromotor 15 angetrieben wird, eingemischt. Dabei wird auch das Wasser umgewälzt und innerhalb des Vorratsbehälters 5 in Drehung um eine vertikal verlaufende Achse um das Ansaugrohr 16 für das CO₂-Gas gesetzt.

Das bevorratete, karbonisierte Wasser innerhalb des Vorratsbehälters 5 wird gekühlt, und zwar über außen am Vorratsbehälter 5 angeordnete Kühlschlangen 17 eines nicht dargestellten Kühlsystems. Dabei bildet sich innerhalb des Vorratsbehälters 5 an dessen Seitenwandungen im Bereich dieser Kühlschlangen 17 auch ein Eismantel 18 aus, dessen Stärke von einem Eissensor 19 erfaßt und für die Ansteuerung des Kühlsystems ausgewertet wird.

Das karbonisierte Wasser innerhalb des Vorratsbehälters 5 ist somit auf eine Temperatur nahe dem Gefrierpunkt gekühlt, wobei die etwas wärmeren Zonen wegen der besonderen physikalischen Eigenart des Wassers nahe des Gefrierpunkts im Bodenbereich des Vorratsbehälters 5 nahe einer Ausgangsleitung, die durch das Gehäuse des Elektromotors 15 hindurchgeführt ist, liegen. Eine Vereisungsgefahr in diesem Bereich ist also nicht gegeben. Der Eismantel 18 stellt auch Kältekapazität für den Vorratsbehälter 5 dar, so daß kurzzeitig mehrere Portionen von Getränken ausreichend gekühlt ausgegeben werden können, ohne daß das Kühlsystem die ansonsten dafür erforderliche hohe Kühlleistung aufbringen müßte.

Soll nunmehr anstelle eines CO₂-haltigen Erfrischungsgetränks ein CO₂-freies Erfrischungsgetränk ausgegeben werden, so wird das entsprechende Ventilsystem 3 zur Zugabe des dafür geeigneten Getränkekonzentrats angesteuert. In diesem Falle bleibt aber das Absperrventil 4 geschlossen, und anstelle dessen wird ein Absperrventil 20 geöffnet. Da der Wasserdruck aus dem Vorratsbehälter 5 fehlt, ist es erforderlich, daß zeitgleich mit dem Öffnen des Absperrventils 20 die Druckförderpumpe 10 in Gang gesetzt ist. Da in diesem Fall das Absperrventil 12 geschlossen ist, wird das Wasser in einer Abzweigstelle 21 abgezweigt und durch das in diesem Fall geöffnete Absperrventil 20 und einen Durchflußmengenregler 22 in die Mischrinne 1 geleitet, wo es mit dem ausgewählten Getränkekonzentrat zusammentrifft und unter Mischung in den Getränkebecher 7 gelangt.

Von der Abzweigestelle 21 zum Absperrventil 20 wird das zugeführte Wasser durch eine sekundärseitige Leitung 23 eines Wärmetauschers 24 zur Ausgabestelle geführt. Diese Maßnahme dient dazu, das nichtkarbonisierte, für die Bereitstellung eines Getränks benötigte Wasser ausreichend zu kühlen, ohne dafür ein eigenes Kühlsystem bereitstellen zu müssen. In der primärseitigen Leitung 25 wird der Wärmetauscher 24 über eine Förderpumpe 26 mit karbonisiertem Wasser aus dem Vorratsbehälter 5 beaufschlagt. An der Ausgangsleitung des Vorratsbehälters 5 ist dazu eine Abzweigung 27 vorgesehen. Zurückgespeist wird das karbonisierte Wasser in die Zuführungsleitung 8 an einer Einkoppelstelle 28, so daß das karbonisierte Wasser in der gleichen Art wie zugeführtes Frischwasser wieder in den Vorratsbehälter 5 gelangt. Rückschlagventile 29 verhindern ein Zurückströmen von karbonisiertem Wasser in die Wasserversorgungsleitung.

Die Verwendung des Wärmetauschers 24 dient dazu, das nichtkarbonisierte, für die Bereitung eines Getränks benötigte Wasser ausreichend zu kühlen. Auch die Kältekapazität des Eismantels wird auf diese Art und Weise mit genutzt. Der Umlauf des karbonisierten Wassers aus dem Vorratsbehälter 5 durch den Wärmetauscher 24 und wieder zurück in den Vorratsbehälter 5 hat auch den vorteil, daß insbesondere die Ausgangsleitung aus dem Vorratsbehälter 5 nicht der Gefahr einer Vereisung unterliegt. Zudem wird über den Wärmetauscher 24 die zur Verfügung stehende, gekühlte Wassermenge des Vorratsbehälters 5 erweitert.

Da an sich die Ausgabeleistung des Geräts nicht durch die zusätzliche Möglichkeit erweitert werden soll, kann ansonsten die ursprünglich für nur karbonisierte Getränke in Ansatz gebrachte Kälteleistung ohne Qualitätsverluste beibehalten werden.

## Patentansprüche

1. Vorrichtung zum Bereiten und Ausgeben von Erfrischungsgetränken aus einem von mehreren Getränkekonzentraten und gekühltem, mit CO₂-Gas angereichertem Wasser oder gekühltem, nicht mit CO₂-Gas angereichertem Wasser, mit einer Druckpumpe (10), mit einem Abzweigsystem (21), mit wasserbedarfsabhängig gesteuerten Ventilen (12, 20), mit einem nachfüllbaren, gekühlten Vorratsbehälter (5), in dem das Wasser mit CO₂-Gas angereichert wird, und mit einer durch thermische Kopplung mit dem Vorratsbehälter (5) gekühlten Leitung (23) für nicht mit CO₂-Gas angereichertes Wasser, wobei das Abzweigsystem (21) der Druckpumpe (10) nachgeschaltet ist und das Wasser wahlweise über den Vorratsbehälter (5) oder über eine Bypaßleitung zum Vorratsbehälter (5) in den Mischbereich mit dem Getränkekonzentrat führt,
**dadurch gekennzeichnet,**
- daß die Bymaßleitung die gekühlte Leitung (23) bildet und durch einen Wärmetauscher (24) geführt ist, der primärseitig über eine Förderpumpe (26) mit dem CO₂-haltigen, gekühlten Wasser aus dem Vorratsbehälter (5) gespeist wird, und
- daß das aus dem Wärmetauscher in den vorratsbehälter (5) zurückgeführte CO₂-haltige Wasser in den CO₂-gefüllten Kopfbereich des Vorratsbehälters (5) eingesprüht wird.

2. Vorrichtung nach Anspruch 1,
**dadurch gekennzeichnet,**
daß die aneinander angrenzenden, thermisch miteinander gut leitend verbundenen Kammern (Leitungen 23, 25) des Wärmetauschers (24) gegensinnig durchströmt sind.

## Claims

1. Device for preparing and dispensing refreshment drinks of one of a plurality of drink concentrate and cooled water enriched with CO₂ gas or cooled water not enriched with CO₂ gas, comprising a pressure pump (10), a branching system (21), valves (12, 20) controlled depending on the amount of water required, a refillable, cooled storage tank (5) in which the water is enriched with CO₂ gas and a line (23) for water not enriched with CO₂ gas, which line (23) is cooled by thermal coupling with the storage tank (5), the branching system (21) being arranged downstream of the pressure pump (10) and guiding the water selectively via the storage tank (5) or via a bypass line with respect to the storage tank (5) in the mixing area for mixing with the drink concentrate, characterized
- in that the bypass line forms the cooled line (23) and is guided through a heat exchanger (24) which on the primary side is fed by a feed pump (26) with the CO₂-containing cooled water from the storage tank (5), and
- in that the CO₂-containing water returned from the heat exchanger to the storage tank (5) is sprayed into the CO₂ filled head area of the storage tank (5).

2. Device according to claim 1, characterized by the flow being countercurrent in the adjacent chambers (lines 23, 25) of the heat exchanger (24) which are connected in a thermally well conducting manner.

## Revendications

1. Dispositif pour la préparation et la distribution de boissons rafraîchissantes à partir de l'un de plusieurs concentrés de boissons et d'eau refroidie, enrichie de gaz CO₂ ou d'eau refroidie, non enrichie par du gaz CO₂, comportant une pompe de refoulement (10), un système de dérivation (21), des soupapes (12,20) commandée en fonction du besoin en eau, un réservoir refroidi (5), qui peut être réapprovisionné et dans lequel l'eau est enrichie de gaz CO₂, et comportant une canalisation (23), qui est refroidie par couplage thermique du réservoir (5) et est prévue pour de l'eau non enrichie par du gaz CO₂, le système de dérivation (21) étant branché en aval de la pompe de refoulement (10) et l'eau étant envoyée au choix par l'intermédiaire du réservoir (5) ou par l'intermédiaire d'une canalisation de by-pass au réservoir (5) dans la zone de mélange avec le concentré de boisson,
caractérisé en ce que
- que la canalisation de by-pass forme la canalisation refroidie (23) et traverse un échangeur de chaleur (24), qui est alimenté, côté primaire, par l'intermédiaire d'une pompe d'entraînement (26) avec de l'eau refroidie, contenant du CO₂, provenant du réservoir (5), et
- que l'eau contenant du CO₂, qui est renvoyée depuis l'échangeur de chaleur au réservoir (5) est pulvérisée dans la partie supérieure, remplie de CO₂, du réservoir (5).

2. Dispositif selon la revendication 1, caractérisé en ce que les chambres (canalisations 23, 25), de l'échangeur de chaleur, qui sont contiguës et sont reliées entre elles de manière à établir une bonne conduction thermique, sont traversées en des sens opposés.
